# FASCICULE DE BREVET EUROPEEN

(11) **EP 1 480 886 B1**
(45) Date de publication et mention de la délivrance du brevet: **07.06.2006**
(21) Numéro de dépôt: 03722688.3
(22) Date de dépôt: 04.03.2003
(51) Int. Cl.: B65D 1/32, B65D 47/10, B65D 75/58, B65D 39/00

(54) **CONDITIONNEMENT COMPORTANT UN CONTENANT DEFORMABLE PAR PRESSION ET PROCEDE DE FABRICATION**
FLEXIBLER BEHÄLTER UND HERSTELLUNGSVERFAHREN
PACKAGE COMPRISING A PRESSURE-DEFORMABLE CONTAINER AND METHOD FOR MAKING SAME

(30) Priorité: 06.03.2002 FR 0202986; 19.07.2002 FR 0209757
(43) Date de publication de la demande: 01.12.2004
(73) Titulaire: GERBRON, Jacques, F-06500 Menton (FR)
(72) Inventeur: GERBRON, Jacques, F-06500 Menton (FR)
(74) Mandataire: Hautier, Jean-Louis
(86) Numéro de dépôt international: PCT/FR2003/000681
(87) Numéro de publication internationale: WO 2003/074373

(56) Documents cités:
- WO-A-96/22919
- DE-C- 817 097
- FR-A- 1 241 429
- FR-A- 2 776 770
- US-A- 4 319 701
- US-A- 5 348 183
- US-B1- 6 241 132

## Description

La présente invention concerne un conditionnement comportant un contenant déformable par pression et une tête de distribution apte à être rompue pour la distribution du produit contenu ainsi qu'un procédé apte à sa fabrication.

L'invention trouvera son application notamment dans le domaine du conditionnement de produits cosmétiques, pharmaceutiques ou encore alimentaires et pour la réalisation d'échantillons divers.

On connaît déjà différents conditionnements essentiellement unidoses pouvant se présenter sous les formes suivantes :
- des blisters ou blisters à deux coques, sachets thermosoudés, sachets soudés haute fréquence, etc.
   Ces réalisations génèrent toute sorte de contraintes esthétiques et de forme dont des soudures périphériques plus ou moins larges pouvant être gênantes esthétiquement.
- des capsules de gélatine mais dont l'utilisation nécessitent des types de formulation de produit contenu quasiment anhydres
- des tubes ou autres containers injectés à la forme définie ou à la géométrie typée ou encadrée qui ne peuvent donc pas être dans tous les cas satisfaisants.
- les produits couramment dénommés BFS (Blow-Fill-Seal) qui impliquent des coûts et des délais de développement d'outillage très élevés, essentiellement utilisés pour des remplissages stériles lourds à mettre au point et uniquement pour des contenus à forte valeur ajoutée.

Par ailleurs, ces produits ont une esthétique très typée et limitée aux machines existantes et à la production en barrettes.

D'une façon générale, différents contenants sont connus avec un volume intérieur obturé par un bouchon apte à être rompu et présentant à l'extrémité opposée un canal de remplissage.

Le canal de remplissage est généralement formé dans la même phase de fabrication que le contenant et est supprimé une fois le remplissage opéré.

Ce type de conditionnement a également des applications et des formes très limitées et nécessitent différentes opérations additionnelles pour le remplissage (réalisation d'un canal d'écoulement, remplissage, suppression du canal d'écoulement et soudage pour boucher l'ouverture correspondante).

Le document WO-A-96 22919 décrit un conteneur pourvu d'une partie de contenant déformable surmontée d'une tête formant capuchon dans laquelle une canule de passage de produit est ménagée. La partie de contenant et la tête sont assemblées par des moyens mécaniques de solidarisation par obstacle. Ce type de solidarisation implique des formes complexes et donc coûteuses pour les portions coopérant. La tenue mécanique de l'assemblage est par ailleurs fonction des matériaux des portions coopérant et l'étanchéité n'est pas facile à obtenir.

L'invention permet de remédier aux inconvénients des conditionnements connus jusqu'à présent.

Elle propose pour ce faire un nouveau conditionnement qui a l'avantage de présenter très peu de contraintes de forme.

On peut ainsi constituer des conditionnements de formes très variées répondant aux attentes du service marketing et des utilisateurs.

Un autre avantage de l'invention est de réduire fortement le coût de fabrication de tels conditionnements.

Cet élément est notamment décisif dans le cas de réalisations de conditionnements unidoses où le coût de fabrication doit être peu élevé.

D'autres buts et avantages apparaîtront au cours de la description qui suit qui présente un mode de réalisation préféré de l'invention.

La présente invention concerne un conditionnement comportant un contenant déformable par pression et une tête apte à être rompue pour la distribution du produit contenu, caractérisé par le fait que la tête de distribution comporte un col solidaire du contenant et délimitant un orifice, et un embout solidarisé au col, l'embout et le col comportant chacun une surface d'appui orientée radialement par rapport à l'orifice et aptes à être mises en contact pour la solidarisation.

Suivant des variantes préférées :
- l'embout comporte une surface de guidage coopérant avec une paroi du col pour le montage de l'embout ;
- la surface d'appui du col est un rebord faisant saillie sur la paroi intérieure du col et que la surface d'appui de l'embout est l'extrémité distale d'une jupe ;
- la surface d'appui du col est son extrémité distale et que la surface d'appui de l'embout est un rebord de l'embout ;
- le rebord est formé sur la paroi extérieure d'une jupe ;
- il comporte une réservation interne entre la zone de contact des surfaces d'appui du col et de l'embout et la zone de conditionnement du produit dans le contenant et délimitée par les parois de la jupe et du col ;
- la réservation interne est séparée de la zone de conditionnement du produit dans le contenant par un décrochement sur la paroi du col ;
- l'embout comporte une partie périphérique couvrant l'extrémité distale du col ;
- la surface d'appui du col est un rebord faisant saillie sur la paroi extérieure du col et que la surface d'appui de l'embout est l'extrémité distale d'une jupe ;
- la jupe est apte à s'appliquer sur la paroi extérieure du col ;
- l'embout et le col sont solidarisés par un cordon de soudure au niveau des surfaces d'appui ;
- le col comporte une zone de rigidification ;
- l'embout comporte une partie centrale traversée par un canal d'écoulement ;
- l'embout comporte une zone d'extrémité apte à être rompue pour libérer le canal d'écoulement ;
- ladite partie centrale coopère avec la paroi intérieure du col ;

L'invention concerne également un procédé de fabrication d'un conditionnement comportant un contenant déformable par pression et une tête apte à être rompue pour la distribution du produit contenu, apte à la fabrication du conditionnement caractérisé par le fait qu'il comporte les étapes suivantes :
- formation d'un contenant avec un col délimitant un orifice ;
- formation d'un embout avec une jupe ;
- montage de l'embout sur le col avec mise en contact d'une surface d'appui du col et d'une surface d'appui de l'embout ;
- soudage de la jupe sur le col au niveau des surfaces d'appui.

Ce procédé peut par ailleurs comporter les étapes suivantes :
- on remplit le contenant par le col avant l'assemblage de l'embout.
- on soude la jupe sur l'embout par soudage par ultrasons ou par friction.
- le contenant est formé par soufflage.
- on monte l'embout sur le col en guidant l'embout sur le col par une surface de guidage formée sur l'embout.

Les dessins ci-joints sont donnés à titre d'exemples et ne sont pas limitatifs de l'invention. Ils représentent deux modes de réalisation de l'invention et permettront de la comprendre aisément.

La figure 1 est une vue en perspective générale du conditionnement selon l'invention.

La figure 2 et 3 en sont respectivement une vue de dessus et une vue de côté.

La figure 4 et 5 sont en coupe du conditionnement selon l'invention.

La figure 6 et 7 en sont une illustration en détail.

Les figures 8 à 10 montrent un deuxième mode de réalisation de l'invention.

La figure 11 illustre un troisième mode de réalisation de l'invention.

D'une façon générale, le conditionnement 1 de l'invention permet un assemblage efficace de l'embout 5 et du col 4 constituant la tête. Cet assemblage est opéré par solidarisation de deux surfaces d'appui (l'une sur le col 4, l'autre sur l'embout 5) après leur mise en contact. Une technique de soudage est employée avantageusement à cet effet.

A titre préféré, on assure un guidage de l'embout 5 sur le col 4 lors du montage.

Ce guidage peut être produit par coopération des surfaces latérales du col 4 et de l'embout 5 (en particulier par la surface d'une jupe 6 intérieure ou extérieure sur l'embout 5 et une paroi, intérieure ou extérieure, du col 4).

On notera que l'ajustement entre ces surfaces peut être légèrement serré (pour participer à la solidarisation) ou au contraire est glissant afin de ne produire qu'un simple guidage axial.

On décrit ci-après un premier mode de réalisation de l'invention.

En référence à la figure 1, le conditionnement ici présenté comprend un contenant déformable par pression 2 ici configuré sous forme de poche souple notamment réalisable par soufflage.

Le conditionnement 1 comprend en outre une tête de distribution 3 fermant le contenant déformable par pression 2 et apte à être ouverte pour la distribution du produit.

Tel que visible sous les différentes figures, aucune autre ouverture n'est nécessaire pour la réalisation de la phase de remplissage du contenant.

La tête de distribution 3 est à cet effet réalisée en deux parties assemblables une fois que le remplissage est opéré.

La première partie de la tête de distribution 3 est constituée par un col 4 solidaire du contenant et délimitant un orifice.

De façon avantageuse, le col 4 est réalisé lors de l'étape de fabrication du contenant 2 et formé dans sa matière.

Le col 4 définit une saillie disposant d'une paroi extérieure 7 notamment visible en figure 6.

Par ailleurs, le col peut comprendre une zone 13 de rigidité apte à rendre plus massif le corps du col 4 et éviter sa déformation intempestive lors des manipulations.

La tête de distribution 3 comprend en outre un embout 5 comportant une jupe 6 apte à coopérer (avec un ajustement non serré) avec la paroi extérieure 7 du col 4.

L'embout 5 est donc emmanché sur le col 4 jusqu'à parvenir préférentiellement à un rebord 12 comprenant ou non cordon de soudure 11 pour la solidarisation définitive de la jupe 6 sur le col 4.

Le soudage opéré peut être réalisé par une technique à ultrasons ou encore par friction.

Toute autre forme connue de soudage peut être également utilisée.

L'embout 5 comporte également préférentiellement une partie centrale 8 également visible aux figures et notamment aux figures 6 et 7.

La partie centrale 8 a pour destination de s'insérer dans l'orifice formé par le col 4 et préférentiellement de s'appliquer sur la paroi interne de ce col.

Pour faciliter l'emmanchement, la partie centrale 8 peut avoir une forme tronconique.

Pour permettre l'évacuation du produit contenu, la partie centrale 8 comprend en outre un canal d'écoulement 9 débouchant à une extrémité dans le volume intérieur du contenant 2 et obturé à son autre extrémité.

Cette obturation peut être produite par une zone d'extrémité 10 apte à être rompue de conception courante.

L'embout 5 sera adapté à la destination du conditionnement.

Notamment, il est possible de calibrer ou d'aménager le canal d'écoulement 9 de façon à obtenir des performances spécifiques de quantité (telles des gouttes calibrées) ou de type de sortie de produit (tel un spray).

Il est également possible d'adjoindre ou de former dans l'embout un applicateur de produit.

Le procédé ici présenté est apte à la fabrication du conditionnement 1 précédemment décrit.

A titre préférentiel, le procédé comprend une étape de remplissage du contenant 2 après la formation du contenant avec le col mais avant l'assemblage de l'embout 5 sur le col 4.

De cette façon, on utilise la même ouverture pour le remplissage que pour la fixation de la tête de distribution 3.

Le remplissage et l'assemblage peuvent être effectués en ligne par une machine semi automatique ou automatique approvisionnant les contenants 2, les marquant au jet d'encre des mentions légales nécessaires, remplissant, approvisionnant les embouts, les soudant, notamment par une technique à ultrasons sur les contenants 2.

En se référant maintenant aux figures 8 à 10, on décrit un autre mode de réalisation du conditionnement 1.

Suivant cette possibilité, le rebord 12 est interne au col 4 et constitue une surface d'appui pour l'extrémité distale d'une jupe 6 apte à s'insérer dans l'orifice du col 4.

Avantageusement, l'embout 5 comporte en outre une partie périphérique 14 entourant la zone de jonction entre le col 4 et l'embout 5 et recouvrant l'extrémité distale du col 4.

De cette façon, les parties assemblées sont parfaitement masquées de l'extérieur.

Hormis ces différences, le conditionnement 1 selon cette variante pourra être formé de façon semblable au mode de réalisation précédemment décrit.

On notera que la surface d'appui de l'embout 5 peut aussi être formée par un rebord faisant saillie sur sa paroi interne ou externe et sur lequel l'extrémité distale du col 4 vient s'appliquer.

Dans cette optique, on décrit maintenant un troisième mode de réalisation de l'invention illustré à la figure 11.

A cette figure, le rebord 12 de soudage du col 4 est constitué par l'épaisseur de l'extrémité distale du col 4. Cette extrémité vient s'appliquer pour soudage sur le rebord 17 formé ici à l'extérieur de la jupe 6. Dans le cas représenté, une partie périphérique 14 est présente (comme dans le deuxième mode de réalisation), ce qui induit que le rebord 17 est en interposition entre la jupe 6 et la partie périphérique 14.

De façon avantageuse, la coopération des parois du col 4 et de la jupe 6 est réalisée pour préserver une réservation interne 15 isolant la zone de soudage du volume de réception du produit du contenant 2.

A titre d'exemple, on a représenté en figure 11 une réservation interne 15 formée entre la paroi interne du col 4 et la paroi externe de la jupe 6 et délimitée en partie basse par un décrochement 16 du col 4 réalisé par augmentation de l'épaisseur du col 4 à ce niveau, ce qui participe en outre à la rigidité du col 4 sous forme de zone de rigidification 13.

On aurait pu former un décrochement sur la paroi externe de la jupe 6 sans sortir du cadre de l'invention.

La réservation interne 15 évite toute contamination du produit contenu par des projections de matière produites lors de l'opération de soudage. Des résidus de matière plastique peuvent en effet être produits par le soudage, notamment par friction.

Un ajustement serré du col 4 et du bas de la jupe 6 n'est pas forcément nécessaire pour que la réservation 15 fasse effet. Un léger jeu peut subsister.

Un tel conditionnement et son procédé de fabrication ont l'avantage d'avoir des performances économiques élevées ce qui multiplie les applications possibles notamment pour les conditionnements vendus en de multiples quantités tels que des échantillons publicitaires ou des conditionnements unidoses divers.

## Revendications

1. Conditionnement (1) comportant un contenant (2) déformable par pression et une tête (3) apte à être rompue pour la distribution du produit contenu, la tête de distribution (3) comportant un col (4) solidaire du contenant (2) et délimitant un orifice, et un embout (5) solidarisé au col (4), l'embout (5) et le col (4) comportant chacun une surface d'appui orientée radialement par rapport à l'orifice et aptes à être mises en contact pour la solidarisation, **caractérisé par le fait**
**que** l'embout (5) et le col (4) sont solidarisés par un cordon de soudure (11) au niveau des surfaces d'appui.

2. Conditionnement (1) selon la revendication 1 **caractérisé par le fait**
**que** l'embout (5) comporte une surface de guidage coopérant avec une paroi du col (4) pour le montage de l'embout (5).

3. Conditionnement (1) selon la revendication 1 ou la revendication 2 **caractérisé par le fait**
**que** la surface d'appui du col (4) est un rebord (12) faisant saillie sur la paroi intérieure du col (4) et que la surface d'appui de l'embout (5) est l'extrémité distale d'une jupe (6).

4. Conditionnement (1) selon la revendication 1 ou la revendication 2 **caractérisé par le fait**
**que** la surface d'appui du col (4) est son extrémité distale et que la surface d'appui de l'embout (5) est un rebord (17) de l'embout (5).

5. Conditionnement (1) selon la revendication 4 **caractérisé par le fait**
**que** le rebord (17) est formé sur la paroi extérieure d'une jupe (6).

6. Conditionnement (1) selon la revendication 5 **caractérisé par le fait**
**qu'**il comporte une réservation interne (15) entre la zone de contact des surfaces d'appui du col (4) et de l'embout (5) et la zone de conditionnement du produit dans le contenant (2) et délimitée par les parois de la jupe (6) et du col (4).

7. Conditionnement (1) selon la revendication 6 **caractérisé par le fait**
**que** la réservation interne (15) est séparée de la zone de conditionnement du produit dans le contenant par un décrochement (16) sur la paroi du col (4).

8. Conditionnement (1) selon l'une quelconque des revendications 3 à 7 **caractérisé par le fait**
**que** l'embout (5) comporte une partie périphérique (14) couvrant l'extrémité distale du col (4).

9. Conditionnement (1) selon la revendication 1 ou la revendication 2 **caractérisé par le fait**
**que** la surface d'appui du col (4) est un rebord (12) faisant saillie sur la paroi extérieure du col (4) et que la surface d'appui de l'embout (5) est l'extrémité distale d'une jupe (6).

10. Conditionnement (1) selon la revendication 9 **caractérisé par le fait**
**que** la jupe (6) est apte à s'appliquer sur la paroi extérieure (7) du col (4).

11. Conditionnement (1) selon l'une quelconque des revendications 1 à 10 **caractérisé par le fait**
**que** le col (4) comporte une zone de rigidification (13).

12. Conditionnement (1) selon l'une quelconque des revendications 1 à 11 **caractérisé par le fait**
**que** l'embout (5) comporte une partie centrale (8) traversée par un canal d'écoulement (9).

13. Conditionnement (1) selon la revendication 12 **caractérisé par le fait**
**que** l'embout (5) comporte une zone d'extrémité (10) apte à être rompue pour libérer le canal d'écoulement (9).

14. Conditionnement (1) selon les revendications 12 ou 13 **caractérisé par le fait**
**que** ladite partie centrale (8) coopère avec la paroi intérieure du col (4).

15. Procédé de fabrication d'un conditionnement (1) comportant un contenant (2) déformable par pression et une tête apte à être rompue pour la distribution (3) du produit contenu, apte à la fabrication du conditionnement (1) selon l'une quelconque des revendications 1 à 14, **caractérisé par le fait**
**qu'**il comporte les étapes suivantes :
- formation d'un contenant (2) avec un col (4) délimitant un orifice ;
- formation d'un embout (5) avec une jupe (6) ;
- montage de l'embout (5) sur le col (4) avec mise en contact d'une surface d'appui du col (4) et d'une surface d'appui de l'embout (5) ;
- soudage de la jupe (6) sur le col (4) au niveau des surfaces d'appui.

16. Procédé selon la revendication 15, **caractérisé par le fait**
**qu'**on remplit le contenant (2) par le col (4) avant l'assemblage de l'embout (5).

17. Procédé selon la revendication 16, **caractérisé par le fait**
**qu'**on soude la jupe (6) sur l'embout (5) par soudage par ultrasons ou par friction.

18. Procédé selon l'une quelconque des revendications 15 à 17, **caractérisé par le fait**
**que** le contenant (2) est formé par soufflage.

19. Procédé selon l'une quelconque des revendications 15 à 18, **caractérisé par le fait**
**qu'**on monte l'embout (5) sur le col (4) en guidant l'embout (5) sur le col (4) par une surface de guidage formée sur l'embout (5).

## Claims

1. Conditioning (1) comprising a container (2) which is deformable by pressure and a head (3) that may be broken in order to distribute the enclosed product, the distribution head (3) comprising a neck (4) separated from container (2) and defining an orifice, and an end-piece (5) joined to neck (4); end-piece (5) and neck (4) each having a bearing surface oriented radially relative to the orifice and able to be joined together when brought into contact, **characterised in that**
end-piece (5) and neck (4) are joined by a welding bead (11) at the bearing surfaces.

2. Conditioning (1) according to claim 1 **characterised in that**
end-piece (5) has a surface which co-acts with one wall of neck (4) as guidance when assembling end-piece (5).

3. Conditioning (1) according to claim 1 or claim 2 **characterised in that**
the bearing surface of neck (4) is an edge (12) projecting from the inner wall of neck (4) and that the bearing surface of end (5) is the distal end of a skirt (6).

4. Conditioning (1) according to claim 1 or claim 2 **characterised in that**
the bearing surface of neck (4) is its distal end and that the bearing surface of end-piece (5) is one edge (17) of end-piece (5).

5. Conditioning (1) according to claim 4 **characterised in that** edge (17) is formed on the outer wall of a skirt (6).

6. Conditioning (1) according to claim 5 **characterised in that**
it includes an internal space (15) between the contact zone of neck (4) bearing surfaces and end-piece (5) and the zone of product conditioning in container (2) and defined by the walls of skirt (6) and neck (4).

7. Conditioning (1) according to claim 6 **characterised in that**
**that** inner space (15) is separated from the product conditioning zone in the container by a recess (16) on the wall of neck (4).

8. Conditioning (1) according to any of claims 3 to 7 **characterised in that**
end-piece (5) comprises a peripheral part (14) covering the distal end of neck (4).

9. Conditioning (1) according to claim 1 or claim 2 **characterised in that**
the bearing surface of neck (4) is a projecting edge (12) on the outer wall of neck (4) and that the bearing surface of end-piece (5) is the distal end of skirt (6).

10. Conditioning (1) according to claim 9 **characterised in that** skirt (6) is capable of bearing on outer wall (7) of neck (4).

11. Conditioning (1) according to any of claims 1 to 10 **characterised in that**
neck (4) comprises a rigidifying zone (13).

12. Conditioning (1) according to any of claims 1 to 11 **characterised in that**
end-piece (5) has a central part (8) through which runs a flow channel (9).

13. Conditioning (1) according to claim 12 **characterised in that** end-piece (5) has an end zone (10) that can be broken in order to free channel (9).

14. Conditioning (1) according to claims 12 or 13 **characterised in that**
the aforementioned central part (8) co-acts with the inner wall of neck (4).

15. Method of manufacture of conditioning (1) comprising a container (2) deformable by pressure and a head able to be broken in order to distribute (3) the contained product, suitable for the manufacture of conditioning (1) according to any of claims 1 to 14, **characterised in that**
it includes the following stages:
- creation of a container (2) with a neck (4) defining an orifice;
- creation of an end-piece (5) with a skirt (6);
- assembly of end-piece (5) on neck (4) with a bearing surface of neck (4) and a bearing surface of end-piece (5) brought into contact;
- welding of skirt (6) on neck (4) at the level of the bearing surfaces.

16. Method according to claim 15, **characterised in that**
container (2) is filled through neck (4) before assembly of end-piece (5).

17. Method according to claim 16, **characterised in that**
skirt (6) is welded onto end-piece (5) by ultrasonic welding or by friction.

18. Method according to any of claims 15 to 17, **characterised in that**
container (2) is formed by blowing.

19. Method according to any of claims 15 to 18, **characterised in that**
end-piece (5) is assembled on neck (4) using a guide surface formed on end-piece (5) to guide end-piece (5) on neck (4).

## Patentansprüche

1. Verpackung (1) mit einem durch Druck verformbaren Behälter (2) und einem Spenderkopf (3), der zur Ausgabe des enthaltenen Produkts abgerissen werden kann, bei welcher der Spenderkopf (3) einen mit dem Behälter (2) fest verbundenen Hals (4) besitzt, der eine Öffnung begrenzt, sowie ein mit dem Hals (4) verbundenes Endstück (5), wobei sowohl das Endstück (5) wie auch der Hals (4) Auflageflächen aufweisen, die in bezug auf die Öffnung radial orientiert und geeignet sind, miteinander in Kontakt gebracht zu werden um eine Verbindung herzustellen, **gekennzeichnet dadurch, dass** das Endstück (5) und der Hals (4) durch eine Schweißraupe (11) auf Ebene der Auflageflächen verbunden sind.

2. Verpackung (1) gemäß Anspruch 1, **gekennzeichnet dadurch, dass** das Endstück (5) eine Führungsfläche besitzt, die bei der Montage des Endstücks (5) mit einer Wand des Halses (4) zusammen wirkt.

3. Verpackung (1) gemäß Anspruch 1 oder 2, **gekennzeichnet dadurch, dass** die Auflagefläche des Halses (4) ein Absatz (12) ist, der aus der Innenwand des Halses (4) hervorsteht, sowie **dadurch**, **dass** die Auflagefläche des Endstücks (5) das distale Ende einer Schürze (6) ist.

4. Verpackung (1) gemäß Anspruch 1 oder 2, **gekennzeichnet dadurch, dass** die Auflagefläche des Halses (4) dessen distales Ende ist und dass die Auflagefläche des Endstücks (5) ein Absatz (17) des Endstücks (5) ist.

5. Verpackung (1) gemäß Anspruch 4, **gekennzeichnet dadurch, dass** der Absatz (17) auf der Außenfläche einer Schürze (6) ausgebildet ist.

6. Verpackung (1) gemäß Anspruch 5, **gekennzeichnet dadurch, dass** sie eine Ausnehmung (15) zwischen der Kontaktzone der Auflageflächen des Halses (4) und des Endstücks (5) und der Zone der Verpackung des Produkt im Behälter (2) besitzt, die von den Wänden der Schürze (6) und des Halses (4) begrenzt wird.

7. Verpackung (1) gemäß Anspruch 6, **gekennzeichnet dadurch, dass** die innere Ausnehmung (15) von der Verpackungszone des Produkts im Behälter durch einen Vorsprung (16) in der Wand des Halses (4) getrennt ist.

8. Verpackung (1) gemäß einem der vorstehenden Ansprüche 3 bis 7, **gekennzeichnet dadurch, dass** das Endstück (5) einen umlaufenden Rand (14) aufweist, der das distale Ende des Halses (4) überdeckt.

9. Verpackung (1) gemäß Anspruch 1 oder 2, **gekennzeichnet dadurch, dass** die Auflagefläche des Halses (4) ein Absatz (12) ist, der aus der Außenwand des Halses (4) hervorsteht, sowie **dadurch**, dass die Auflagefläche des Endstücks (5) das distale Ende einer Schürze (6) ist.

10. Verpackung (1) gemäß Anspruch 9, **gekennzeichnet dadurch, dass** die Schürze (6) an der Außenwand (7) des Halses anliegen kann. (4).

11. Verpackung (1) gemäß einem der Ansprüche 1 bis 10, **gekennzeichnet dadurch, dass** der Hals (4) eine Versteifungszone (13) aufweist.

12. Verpackung (1) gemäß einem der vorstehenden Ansprüche 1 bis 11, **gekennzeichnet dadurch, dass** das Endstück (5) einen zentralen Bereich (8) besitzt, der von einem Auslaufkanal (9) durchquert wird.

13. Verpackung (1) gemäß Anspruch 12, **gekennzeichnet dadurch, dass** das Endstück (5) eine Endzone (10) besitzt, die gebrochen werden kann, um den Auslaufkanal (9) freizugeben.

14. Verpackung (1) gemäß den Ansprüchen 12 oder 13, **gekennzeichnet dadurch, dass** der zentrale Bereich (8) mit der Innenwand des Halses (4) zusammenwirkt.

15. Fertigungsverfahren für eine Verpackung (1) mit einem Behälter (2), der durch Druck verformbar ist und einen Kopf, der zur Ausgabe (3) des enthaltenen Produkts gebrochen werden kann, geeignet zur Herstellung der Verpackung (1) gemäß einem der Ansprüche 1 bis 14, **gekennzeichnet dadurch, dass** es folgende Schritte umfasst:
- Ausbildung eines Behälters (2) mit einem Hals (4), der eine Öffnung begrenzt;
- Ausbildung eines Endstücks (5) mit einer Schürze (6);
- Montage des Endstücks (5) auf den Hals (4), wobei eine Auflagefläche des Halses (4) und eine Auflagefläche des Endstücks (5) miteinander in Kontakt gebracht werden;
- Verschweißen der Schürze (6) mit dem Hals (4) im Bereich der Auflageflächen.

16. Verfahren gemäß Anspruch 15, **gekennzeichnet dadurch, dass** der Behälter (2) vor der Montage des Endstücks (5) durch den Hals (4) befüllt wird.

17. Verfahren gemäß Anspruch 16, **gekennzeichnet dadurch, dass** die Schürze (6) mit dem Endstück (5) durch Ultraschall- oder Reibschweißen verbunden wird.

18. Verfahren gemäß einem der Ansprüche 15 bis 17, **gekennzeichnet dadurch, dass** der Behälter (2) durch Blasformen hergestellt wird.

19. Verfahren gemäß einem der Ansprüche 15 bis 18, **gekennzeichnet dadurch, dass** das Endstück (5) auf dem Hals (4) montiert wird, indem das Endstück (5) auf dem Hals (4) durch eine auf dem Endstück (5) ausgebildete Führungsfläche geführt wird.
